# FASCICULE DE BREVET EUROPEEN

(11) **EP 1 243 011 B1**
(45) Date de publication et mention de la délivrance du brevet: **16.07.2003**
(21) Numéro de dépôt: 00993754.1
(22) Date de dépôt: 26.12.2000
(51) Int. Cl.: H01H 50/02, H01H 9/28

(54) **CONTACTEUR A MASQUE FRONTAL**
SCHUTZ MIT FRONTMASKE
CONTACTOR WITH A FRONT MASK

(30) Priorité: 30.12.1999 FR 9916805
(43) Date de publication de la demande: 25.09.2002
(73) Titulaire: Schneider Electric Industries SAS, 92500 Rueil-Malmaison (FR)
(72) Inventeur: ALEXANDRE, Pascal, F-78580 Maule (FR); PERROCHEAU, Régis, F-21560 Couternon (FR)
(74) Mandataire: Carias, Alain
(86) Numéro de dépôt international: FR0003688
(87) Numéro de publication internationale: WO01050489

(56) Documents cités:
- DE-A- 2 950 438
- DE-U- 29 615 689
- FR-A- 2 199 185

## Description

La présente invention concerne un contacteur électromécanique comprenant un boîtier qui loge un support de contacts mobile, le boîtier présentant une partie frontale munie de bornes de raccordement accessibles par une face avant, ainsi qu'un poussoir mobile qui est lié au support de contacts et qui est visible et accessible par la face avant. Un tel contacteur est décrit par exemple dans DE-A-2 950 438.

Des contacteurs de ce type s'utilisent couramment pour commander des charges électriques en basse tension. Il est fréquemment prévu de fixer à l'avant du boîtier d'un tel contacteur un bloc additif électromécanique ayant une fonction auxiliaire de signalisation ou autre utilisable dans un schéma d'automatisme. Le bloc additif possède des contacts auxiliaires et un élément mobile disposé pour coopérer avec le poussoir du boîtier du contacteur afin de commander les contacts auxiliaires. Le bloc additif peut être attaché de manière amovible au boîtier du contacteur, généralement à l'aide de formes d'accrochage prévues sur la face avant du boîtier. Il s'avère que l'on peut visualiser l'état du contacteur selon que le poussoir est sorti ou rentré par rapport à la face avant ; d'autre part, le poussoir sert également à tester manuellement le bon fonctionnement du support des contacts mobiles du contacteur. Or il peut être dangereux d'effectuer ce test, qui en effet commute la charge lorsque le contacteur est sous tension.

L'invention a pour but d'interdire l'actionnement manuel du poussoir sans altérer la faculté de visualiser l'état du contacteur et en bénéficiant des dispositions prises à l'avant du boîtier du contacteur pour assurer la fixation d'un bloc additif frontal ou en bénéficiant des dispositions analogues.

Selon l'invention, le boîtier du contacteur offre sur sa face avant et près du poussoir mobile des éléments d'accrochage par emboîtement ou encliquetage adaptés à recevoir un bloc additif accouplable au poussoir ou adaptés à un montage dans le sens de la hauteur du boîtier ; un cache est assemblé de manière amovible à la partie frontale du boîtier pour masquer le poussoir mobile, en étant monté sur la partie avant du boîtier à l'aide de formes d'assemblage coopérant avec les éléments d'accrochage. De la sorte, le montage du cache utilise des éléments d'accrochage existants pour assembler un bloc additif et/ou facilite un assemblage intuitif à la manière d'un bloc additif.

Le cache peut avantageusement être une plaquette qui présente une partie transparente située devant le poussoir et une partie évidée bordée de rainures de guidage pour s'emboîter et se glisser, dans le sens de la hauteur du contacteur, sur les éléments d'accrochage ; des épaulements de butée prévus en bout des rainures coopèrent de préférence avec des parties de butée prévues notamment sur les éléments d'accrochage.

Le cache a de préférence une largeur sensiblement identique à celle du boîtier et une hauteur telle que les bornes restent accessibles lorsqu'il est assemblé au boîtier, tandis qu'il offre sur un grand côté une surface transversale adjacente aux bornes et facilitant le câblage.

La description va être faite ci-après d'un mode de réalisation non limitatif de l'invention, en regard des dessins annexés.
La figure 1 représente en perspective un contacteur conforme à l'invention, dépourvu de cache frontal.
La figure 2 est une vue identique montrant le cache assemblé au boîtier du contacteur.
La figure 3 est une vue en élévation schématique montrant la partie frontale du contacteur et un additif ou le cache non assemblés.
La figure 4 est une vue de dessus éclatée de la partie frontale du contacteur et du cache.
La figure 5 montre en perspective de dessus la partie frontale du contacteur avec le cache
La figure 6 est une vue en perspective du cache.

Le contacteur représenté comprend un boîtier 10 présentant une partie frontale 10a et une partie arrière 10b. La partie arrière 10b est agencée pour permettre la fixation du contacteur sur un support, tandis que la partie frontale 10a offre une face avant 11 dotée d'ouvertures 12 d'accès à des bornes 13. Dans le présent exemple, les bornes ont une fonction de contrôle ou commande, tandis que d'autres bornes 14 du contacteur, à savoir des bornes de puissance, sont situées à l'arrière des bornes 13. Il va de soi que toute autre disposition des bornes peut être prévue , les bornes 13 pouvant en particulier être des bornes de puissance.

La face avant 11 est dotée d'une ouverture 15 à travers laquelle fait saillie l'extrémité libre 16a d'un poussoir mobile 16 solidaire de, ou lié à, un porte-contacts mobile non représenté, qui est logé dans le boîtier 10 et qui est apte à se déplacer perpendiculairement à la face avant 11 en réponse à la sollicitation d'un électroaimant. L'extrémité 16a du poussoir est sortie quand le contacteur est au repos (état illustré figure 1) et rentrée quand le contacteur est activé. Lorsqu'un bloc additif 30 de contacts auxiliaires est rapporté au contacteur, d'une manière décrite plus loin en regard de la figure 3, le poussoir a un rôle d'organe d'entraînement pour un organe porte-contacts propre à l'additif. De plus, le poussoir a une fonction de test afin de permettre à un opérateur de vérifier, en pressant le poussoir, si le contacteur fonctionne normalement.

Il est prévu en saillie sur la face avant 11 du boîtier 10 d'une part deux tenons fixes 17 dotés vers l'extérieur (à gauche et à droite sur la figure 1) de rainures 18 et d'autre part une saillie de guidage 19 voisine des tenons fixes et dotée vers l'extérieur de rainures 19a. Les rainures 18 et 19a permettent le coulissement du bloc additif 30 ou d'un cache 20 parallèlement à la face avant 11 du contacteur et dans le sens de la hauteur du contacteur (sens indiqué par la flèche de la figure 3). Le coulissement du bloc additif ou du cache en permet l'accrochage, ici par emboîtement, sur les tenons fixes 17 et la saillie 19. Les tenons 17 ont en outre une fonction de butée pour le bloc additif ou pour le cache.

Le cache 20 est une plaquette en matière plastique isolante opaque de contour général rectangulaire munie d'une partie transparente centrale 21 telle qu'une fenêtre située, en position montée (figure 2), devant l'extrémité menante 16a du poussoir 16 et permettant de voir l'état de celui-ci et donc de constater l'état marche ou arrêt du contacteur. On comprend que le cache interdit simultanément toute opération de test à l'opérateur.

Le cache 20 comprend vers la face avant 11 du contacteur une face arrière 20a qui vient s'appliquer lors de l'emboîtement contre la face 11 et reste maintenue en contact étroit contre cette face par des effets de dépouille notamment des rainures 23. Le cache 20 offre une partie évidée 22 bordée de rainures de guidage 23 pour se glisser sur les éléments 17,19 avec au bout des rainures des épaulements 24 de butée qui coopèrent avec les tenons 17. Les rainures 23 présentent une première partie 23a coopérant avec les rainures 19a et une deuxième partie 23b, plus étroite que la partie 23a, coopérant avec les rainures 18 (elles-mêmes moins écartées que les rainures 19a). Le cache peut ainsi être engagé et maintenu de manière très facile, à la manière d'un additif passif. De plus, dans la partie inférieure de la partie évidée 22 débouche un passage 25 pour un organe de plombage 26 qui permet de bloquer le poussoir. A sa partie supérieure, le cache 20 offre une surface transversale plane 27 qui facilite le câblage dans les ouvertures 12 d'accès aux bornes 13.

Le bloc additif 30 présente une face arrière 31 dotée d'une prise 32 mobile perpendiculairement à la face avant 11 du boîtier 10 et attelable à l'extrémité 16a du poussoir 16. Le bloc 30 peut être appliqué sur la face avant 11 (voir figure 3). Le bloc additif 30 a des rainures de guidage 33 aptes à coopérer avec les rainures 18 des tenons 17 et avec les rainures 19a de la saillie 19. Des épaulements 34 sont prévus au bord des rainures 33 pour s'appliquer en fin de course d'emboîtement selon la flèche de la figure 3 contre les tenons 17. Il va de soi que si d'autres moyens sont prévus pour emboîter ou encliqueter le bloc additif sur le boîtier du contacteur, le cache pourra être fixé de façon amovible à la partie avant du boîtier 10 à l'aide de ces moyens.

## Revendications

1. Contacteur électromécanique comprenant un boîtier qui loge un support de contacts mobiles, le boîtier (10) présentant une partie frontale (10a) munie de bornes de raccordement accessibles par une face avant (11), ainsi qu'un poussoir mobile (16) qui est lié au support de contacts et qui est visible et accessible par la face avant, **caractérisé par le fait que**
- le boîtier (10) du contacteur offre sur sa face avant (11) et près du poussoir mobile (16) des éléments d'accrochage (17,19) adaptés à recevoir un bloc additif accouplable au poussoir,
- un cache (20) est assemblé de manière amovible à la partie frontale (10a) du boîtier pour masquer le poussoir mobile (16), en étant monté sur cette partie frontale à l'aide de formes d'assemblage (23) coopérant avec les éléments d'accrochage (17, 19).

2. Contacteur selon la revendication 1, **caractérisé par le fait que** le cache (20) est une plaquette qui présente une partie évidée (22) et que les formes d'assemblage (23) sont des rainures de guidage (23) bordant la partie évidée pour permettre l'emboîtement par glissement de la plaquette sur les éléments d'accrochage (17,19).

3. Contacteur selon la revendication 2, **caractérisé par le fait que** les rainures de guidage (23) sont disposées dans le sens de la hauteur du boîtier (10) du contacteur et sont limitées par au moins un épaulement (24) de butée.

4. Contacteur selon la revendication 1, **caractérisé par le fait que** les formes d'assemblage (23) du cache (20) appliquent celui-ci par effet de dépouille contre la face avant (11) du boîtier (10) du contacteur de manière que la face arrière (20a) du cache (20) soit en contact étroit avec la face avant du boîtier.

5. Contacteur selon la revendication 1, **caractérisé par le fait que** le cache (20) est en matière plastique opaque et présente une partie transparente (21) située devant le poussoir.

6. Contacteur selon la revendication 1, **caractérisé par le fait que** le boîtier (10) du contacteur présente des bornes (13) accessibles par sa face avant (11), le cache (20) ayant une largeur sensiblement identique à celle du boîtier, une hauteur telle que les bornes restent accessibles lorsqu'il est assemblé au boîtier (10), et sur un grand côté une surface transversale (27) adjacente aux bornes (13).

7. Contacteur selon la revendication 1, **caractérisé par le fait que** dans la partie évidée (22) du cache (20) débouche un passage (25) pour un organe de plombage (26).

8. Contacteur électromécanique selon la revendication 1 comprenant un boîtier qui loge un support de contacts mobiles, le boîtier (10) présentant une partie frontale (10a) munie d'une face avant (11) et de bornes de raccordement accessibles par la face avant, ainsi qu'un poussoir mobile (16) qui est lié au support de contacts et qui est visible et accessible par la face avant, **caractérisé par le fait que** :
- le boîtier (10) du contacteur offre sur sa face avant (11) et près du poussoir mobile (16) des éléments d'accrochage (17,19),
- un cache (20) est assemblé de manière amovible à la partie frontale (10a) du boîtier pour masquer le poussoir mobile (16), en étant monté sur la partie avant du boîtier à l'aide de formes d'assemblage (23) qui coopèrent avec les éléments d'accrochage (17,19) par glissement dans le sens de la hauteur du boîtier.

## Patentansprüche

1. Elektromechanischer Schütz, der ein Gehäuse umfasst, welches einen Träger für bewegliche Kontakte unterbringt, wobei das Gehäuse (10) ein mit vorderseitig (11) zugänglichen Anschlussklemmen versehenes frontales Teil (10a), so wie einen beweglichen mit dem Kontakträger verbundenen Drücker (16), der vorderseitig sichtbar und zugänglich ist, aufweist, **dadurch gekennzeichnet, dass**
- das Gehäuse (10) des Schützes auf seiner Vorderseite (11) im Bereich des beweglichen Drückers (16) Einhängelemente (17, 19) aufweist, die zur Aufnahme eines mit dem Drücker koppelbaren Zusatzblockes angepasst sind,
- eine Maske (20), die beweglich am frontalen Teil (10a) des Gehäuses montiert ist, um den beweglichen Drücker (16) zu maskieren, indem sie auf diesem frontalen Teil mit Hilfe von Montageausbildungen (23), die mit den Einhängelementen (17, 19) zusammenwirken, montiert ist.

2. Schütz nach Anspruch 1, **dadurch gekennzeichnet, dass** die Maske (20) ein Plättchen ist, das einen hohlen Teil (22) aufweist und dass die Montageausbildungen (23) Führungsnuten sind, die den hohlen Teil umrahmen, um das Einrasten durch Gleiten des Plättchens in die Einhängelemente (17, 19) zu ermöglichen.

3. Schütz nach Anspruch 2, **dadurch gekennzeichnet, dass** die Führungsnuten (23) der Höhe des Gehäuses (10) des Schützes nach angeordnet sind und durch mindestens einen Anschlagvorsprung (24) begrenzt sind.

4. Schütz nach Anspruch 1, **dadurch gekennzeichnet, dass** die Montageausbildungen (23) der Maske (20) diese durch eine Abstreifwirkung gegen die Vorderseite (11) des Gehäuses (10) des Schützes anbringt, so dass die Hinterseite (20a) der Maske (20) in engem Kontakt mit der Vorderseite des Gehäuses steht.

5. Schütz nach Anspruch 1, **dadurch gekennzeichnet, dass** die Maske (20) aus undurchsichtigem Kunststoff besteht und einen vor dem Drücker befindlichen durchsichtigen Teil (21) aufweist.

6. Schütz nach Anspruch 1, **dadurch gekennzeichnet, dass** das Gehäuse (10) des Schützes auf seiner Vorderseite (11) zugängliche Klemmen (13) aufweist, wobei die Breite der Maske (20) und des Gehäuses wesentlich identisch sind und eine Höhe aufweist, die den Zugang zu den Klemmen nach der Montage am Gehäuse (10) erlaubt und auf einer großen Seite eine die Klemmen (13) angrenzende Querfläche (27) aufweist.

7. Schütz nach Anspruch 1, **dadurch gekennzeichnet, dass** der hohle Teil (22) der Maske (20) in einen für ein Plombierungsorgan (26) vorgesehenen Durchgang (25) mündet.

8. Elektromechanischer Schütz gemäß dem Anspruch 1, der ein Gehäuse (10) zur Unterbringung von einem Träger für bewegliche Kontakte aufweist, wobei das Gehäuse (10) einen frontalen Teil (10a) mit einer Vorderseite (11) aufweist und vorderseitig zugängliche Anschlussklemmen, so wie einen beweglichen Drücker (16), der mit dem Kontaktträger verbunden ist, und der vorderseitig sichtbar und zugänglich ist, **dadurch gekennzeichnet, dass**
- das Gehäuse (10) des Schützes auf seiner Vorderseite (11) im Bereich des beweglichen Drückers (16) Einhängelemente (17, 19) aufweist,
- eine Maske (20) abnehmbar an den frontalen Teil (10a) des Gehäuses montiert wird, um den beweglichen Drücker (16) zu maskieren, indem sie auf das Vorderteil des Gehäuses mit Hilfe von Montageausbildungen (23), die mit den Einhängelementen (17, 19) durch Gleiten der Höhe des Gehäuses nach zusammenwirken, montiert wird.

## Claims

1. An electromechanical contactor comprising a casing which houses a mobile contact holder, the casing (10) having a front portion (10a) provided with connection terminals accessible through a front face (11), as well as a mobile push-button (16) which is connected to the contact holder and which is visible and accessible through the front face, **characterised in that**
- the casing (10) of the contactor provides, on its front face (11) near the push-button (16), catches (17, 19) suitable for receiving an ancillary block which may be coupled to the push-button,
- a cover (20) is removably assembled with the front portion (10a) of the casing in order to hide the push-button (16), by being mounted on this front portion by means of assembly shapes (23) cooperating with the catches (17, 19).

2. The contactor according to claim 1, **characterised in that** the cover (20) is a small plate which has a hollowed-out portion (22) and that the assembly shapes (23) are guide grooves (23) along the edge of the hollowed-out portion in order to enable the small plate to be fitted by sliding it over the catches (17, 19).

3. The contactor according to claim 2, **characterised in that** the guide grooves (23) are arranged in the direction of the height of the casing (10) of the contactor and are bounded by at least one abutment shoulder (24).

4. The contactor according to claim 1, **characterised in that** the assembly shapes (23) of the cover (20) apply the latter against the front face (11) of the casing (10) of the contactor by a clearance effect so that the rear face (20a) of the cover (20) is in close contact with the front face of the casing.

5. The contactor according to claim 1, **characterised in that** the cover (20) is made of opaque plastic material and has a transparent portion (21) located in front of the push-button.

6. The contactor according to claim 1, **characterised in that** the casing (10) of the contactor has terminals (13) accessible through its front face (11), the cover (20) having a width substantially the same as that of the casing and a height such that the terminals remain accessible when it is assembled with the casing (10) and on one long side, a transverse surface (27) adjacent to the terminals (13).

7. The contactor according to claim 1, **characterised in that** a passage (25) for a lead seal unit (26) opens into the hollowed-out portion (22) of the cover (20).

8. An electromechanical contactor comprising a casing which houses a mobile contact holder, the casing (10) having a front portion (10a) provided with a front face (11) and connection terminals which are accessible through the front face, as well as a mobile push-button (16) which is connected to the contact holder and which is visible and accessible through the front face, **characterised in that**:
- the casing (10) of the contactor provides catches (17, 19) on its front face (11) and near the mobile push-button (16),
- a cover (20) is removably assembled with the front portion (10a) of the casing, in order to hide the push-button (16), by being mounted on the front portion of the casing by means of assembly shapes (23) which cooperate with the catches (17, 19) by sliding in the direction of the height of the casing.
